# EUROPÄISCHE PATENTSCHRIFT

(11) **EP 2 286 081 B1**
(45) Veröffentlichungstag und Bekanntmachung des Hinweises auf die Patenterteilung: **05.10.2011**
(21) Anmeldenummer: 09753724.5
(22) Anmeldetag: 07.04.2009
(51) Int. Cl.: F02M 55/00, F02M 55/02, F02M 61/16, F02M 61/14

(54) **NIEDERHALTER FÜR EINE BRENNSTOFFEINSPRITZVORRICHTUNG**
HOLD-DOWN MEMBER FOR A FUEL INJECTION DEVICE
ÉLÉMENT DE RETENUE POUR DISPOSITIF D'INJECTION DE CARBURANT

(30) Priorität: 30.05.2008 DE 102008002122
(43) Veröffentlichungstag der Anmeldung: 23.02.2011
(73) Patentinhaber: Robert Bosch GmbH, 70442 Stuttgart (DE)
(72) Erfinder: BOLZ, Thilo, 76703 Kraichtal (DE); FUERST, Thomas, 71701 Schwieberdingen (DE)
(86) Internationale Anmeldenummer: PCT/EP2009/054137
(87) Internationale Veröffentlichungsnummer: WO 2009/144069

(56) Entgegenhaltungen:
- WO-A-03/054383
- WO-A-2005/083262
- DE-A1-102004 048 401
- US-A- 5 074 269
- US-A- 5 501 195

## Beschreibung

Die Erfindung geht aus von einem Niederhalter für eine Brennstoffeinspritzvorrichtung nach der Gattung des Anspruchs 1.

Es ist bereits aus der DE 29 26 490 A1 eine Befestigungsvorrichtung für ein Brennstoffeinspritzventil zur Befestigung an einem Saugrohr bekannt, bei welcher die axiale Fixierung des Brennstoffeinspritzventils an der Brennstoffverteilerleitung bzw. an einem Stecknippel durch ein Befestigungselement erfolgt, das als U-förmige Sicherungsklammer gestaltet ist, die mit zwei in radialer Richtung federnden Schenkeln versehen ist. Die Sicherungsklammer greift dabei im montierten Zustand durch entsprechende Aussparungen des Stecknippels und ist in eine als Ringnut ausgebildete Ausnehmung in einem Anschlussstutzen des Brennstoffeinspritzventils einrastbar. Das axiale Spiel zwischen den Aussparungen und der Sicherungsklammer sowie zwischen der Ringnut und der Sicherungsklammer soll dabei klein gehalten werden, um eine exakte Fixierung des Brennstoffeinspritzventils ohne Verspannungen der Dichtung zu erreichen.

Nachteilig an der aus der DE 29 26 490 A1 bekannten Befestigungsvorrichtung ist insbesondere die verspannende Wirkung der verschiedenen Halterungsteile auf das Brennstoffeinspritzventil. Der im Brennstoffeinspritzventil erzeugte Kraftfluss führt zu Verformungen und somit zu Hubänderungen der Ventilnadel bis zum Verklemmen sowie zu einer Druck- oder Biegebelastung der Gehäuseteile, die im allgemeinen dünnwandig und an mehreren Stellen miteinander verschweißt sind. Zudem führt jede Befestigungsmaßnahme beispielsweise durch einen Auflagebund zu einer Vergrößerung der radialen Ausdehnung des Brennstoffeinspritzventils und damit zu einem erhöhten Platzbedarf beim Einbau.

Bekannt ist bereits aus der DE 101 08 193 A1 eine Befestigungsvorrichtung zur wechselseitigen Befestigung eines Brennstoffeinspritzventils in einem Zylinderkopf einer

Brennkraftmaschine und des Brennstoffeinspritzventils an einer Brennstoffverteilerleitung. Die Befestigungsvorrichtung umfasst eine Hülse, die zwischen einer Schulter der Brennstoffverteilerleitung und einer Schulter des Brennstoffeinspritzventils eingespannt ist und aus einem elastischen Material ausgebildet ist. Die Hülse kann aufgrund ihrer rohrförmigen Struktur die Niederhaltekräfte nur bedingt wirksam auf das Brennstoffeinspritzventil übertragen. Die durch die Schultern von Brennstoffeinspritzventil und Brennstoffverteilerleitung beanspruchten Flächen der als Niederhalter dienenden Hülse stellen die bei der Herstellung des Rohlings der Hülse fertigungsbedingt entstehenden Schnittkanten dar.

Verschiedene Bauformen von Niederhalteelementen sind zudem aus der DE 10 2004 048 401 A1 bekannt, auf die zum besseren Verständnis der Erfindung anhand der Figuren 1 bis 3 im Folgenden Bezug genommen wird. Einschub am Ende des 2. Absatzes auf Seite 2 der ursprünglich eingereichten Anmeldungsunterlagen

Fortsetzung mit dem Abschnitt "Vorteile der Erfindung" auf Seite 2 der ursprünglich eingereichten Anmeldungsunterlagen

### Vorteile der Erfindung

Der erfindungsgemäße Niederhalter für eine Brennstoffeinspritzvorrichtung mit den kennzeichnenden Merkmalen des Anspruchs 1 hat den Vorteil, dass er eine besonders einfache Bauweise aufweist, sehr einfach und kostengünstig herstellbar ist und trotzdem eine sehr wirksame Niederhaltung eines Brennstoffeinspritzventils in einer Aufnahmebohrung eines Zylinderkopfes oder eines Ansaugrohres erzielbar ist. Mit herkömmlichen Fertigungsverfahren, wie Stanzen, Erodieren oder Laserschneiden lassen sich aus Blechen aus Federstahl bzw. Edelstahl Rohlinge für den späteren Niederhalter herauslösen und durch Biegen in zahlreiche, recht komplexe gewünschte Formen bringen. Die erfindungsgemäße Ausführungsform des Niederhalters zeichnet sich insbesondere durch seine kompakte Bauform aus, so dass der radial benötigte Bauraum speziell im Bereich des Durchtritts des Anschlusssteckers des Brennstoffeinspritzventils äußerst gering ist.

Mit dem erfindungsgemäßen Niederhalter ohne Mittel zur Verdrehfixierung ist eine genauere Ausrichtung des Brennstoffeinspritzventils gegenüber bekannten Niederhaltern mit integrierten Verdrehfixierungen möglich, da die Bauteiltoleranzen des Niederhalters für die Verdrehfixierung durch die erfindungsgemäße Ausgestaltung entfallen. Der Niederhalter kann zudem größere axiale Toleranzen ausgleichen, als dies mit bekannten Niederhaltern möglich ist. Vor allen Dingen in Verbindung mit der Brennstoffeinspritzvorrichtung, die eine einfache Verdrehfixierung aufweist, ergeben sich die oben angegebenen Vorteile.

Aus der DE 10 2004 048 401 A1 sind bereits Niederhalter für eine Brennstoffeinspritzvorrichtung bekannt, die sich durch eine besonders einfache Bauweise auszeichnen, die trotzdem eine sehr wirksame Niederhaltung eines Brennstoffeinspritzventils erlauben. Die Brennstoffeinspritzvorrichtung umfasst wenigstens ein Brennstoffeinspritzventil, eine Aufnahmebohrung für das Brennstoffeinspritzventil und einen Anschlussstutzen einer Brennstoffverteilerleitung, wobei der Niederhalter zwischen einer Schulter des Brennstoffeinspritzventils und einer Endfläche des Anschlussstutzens eingespannt ist. Der Niederhalter weist ein teilringförmiges Grundelement auf, von dem sich aus abgebogen ein axial nachgiebiger Niederhaltebügel erstreckt, der wenigstens zwei Stege, zwei Schrägabschnitte und zwei Anlageabschnitte besitzt.

Durch die in den Unteransprüchen aufgeführten Maßnahmen sind vorteilhafte Weiterbildungen und Verbesserungen des im Anspruch 1 angegebenen Niederhalters möglich.

Von Vorteil ist es, den Niederhalter als Stanz-Biege-Teil auszuführen und derart zu formen und in einer Brennstoffeinspritzvorrichtung zu verbauen, dass die durch Biegespannung beanspruchten Flächen der Schrägabschnitte und Anlageabschnitte des Niederhalters senkrecht zu den Schnittkanten verlaufen, die beim Herauslösen des Rohlings für den Niederhalter aus dem entsprechenden Blech entstehen. Auf diese Weise lässt sich die dauerhafte Belastbarkeit der auf Biegung beanspruchten Abschnitte des Niederhaltebügels des Niederhalters erhöhen und eine optimale Niederhaltekraft auf das Brennstoffeinspritzventil zur sicheren Fixierung in der Aufnahmebohrung erzielen.

Besonders vorteilhaft ist es, den Niederhalter in Umfangsrichtung gesehen derart mit einem offenen Bereich zu versehen, dass dieser von dem Anschlussstecker des Brennstoffeinspritzventils durchragt wird, so dass für den Niederhalter eine eindeutige Einbauposition definiert ist. Eine Verdrehfixierung des Niederhalters gegenüber dem Anschlussstutzen entfällt durch die Paarung Zapfen/Ausnehmung am Brennstoffeinspritzventil/Anschlussstutzen. Der Niederhalter ist dabei derart am Brennstoffeinspritzventil montiert, dass ein durch Biegespannung beanspruchter Niederhaltebügel vom Anschlussstecker des Brennstoffeinspritzventils weg gerichtet ist.

### Zeichnung

Ein Ausführungsbeispiel der Erfindung ist in der Zeichnung vereinfacht dargestellt und in der nachfolgenden Beschreibung näher erläutert. Es zeigen Figur 1 ein teilweise dargestellte Brennstoffeinspritzvorrichtung mit einem bekannten ersten Niederhalter in einer Seitenansicht, Figur 2 den in der Brennstoffeinspritzvorrichtung der Figur 1 verwendeten Niederhalter als Einzelbauteil, Figur 3 eine bekannte zweite Ausführungsform eines Niederhalters und Figur 4 eine erfindungsgemäße Ausführungsform eines Niederhalters.

### Beschreibung des Ausführungsbeispiels

In der Figur 1 ist als ein bekanntes Beispiel ein Ventil in der Form eines Einspritzventils 1 für Brennstoffeinspritzanlagen von gemischverdichtenden fremdgezündeten Brennkraftmaschinen in einer Seitenansicht dargestellt. Das Brennstoffeinspritzventil 1 ist Teil einer Brennstoffeinspritzvorrichtung. Mit einem stromabwärtigen Ende ist das Brennstoffeinspritzventil 1, das in Form eines direkt einspritzenden Einspritzventils zum direkten Einspritzen von Brennstoff in einen Brennraum der Brennkraftmaschine ausgeführt ist, in eine Aufnahmebohrung eines nicht dargestellten Zylinderkopfes eingebaut. Ein Dichtring 2, insbesondere aus Teflon ®, sorgt für eine optimale Abdichtung des Brennstoffeinspritzventils 1 gegenüber der Wandung des Zylinderkopfes. Die Ventilaufnahme kann ebenso an einem Aufnahmestutzen eines nicht dargestellten Ansaugrohrs vorgesehen sein.

Das Brennstoffeinspritzventil 1 weist an seinem zulaufseitigen Ende 3 eine Steckverbindung zu einer Brennstoffverteilerleitung 4 auf, die durch einen Dichtring 5 zwischen einem Anschlussstutzen 6 der Brennstoffverteilerleitung 4, der im Schnitt dargestellt ist, und einem Zulaufstutzen 7 des Brennstoffeinspritzventils 1 abgedichtet ist. Das Brennstoffeinspritzventil 1 verfügt über einen elektrischen Anschlussstecker 8 für die elektrische Kontaktierung zur Betätigung des Brennstoffeinspritzventils 1.

Um das Brennstoffeinspritzventil 1 und die Brennstoffverteilerleitung 4 radialkraftfrei voneinander zu beabstanden und das Brennstoffeinspritzventil 1 sicher in der Aufnahmebohrung des Zylinderkopfes oder Ansaugrohrs niederzuhalten, ist ein Niederhalter 10 zwischen dem Brennstoffeinspritzventil 1 und dem Anschlussstutzen 6 vorgesehen. Der Niederhalter 10 ist als bügelförmiges Bauteil ausgeführt, z.B. als Stanz-Biege-Teil. Der Niederhalter 10 weist ein teilringförmiges Grundelement 11 auf, wobei sich dieses Grundelement 11, das nicht um 360° umläuft, sondern z.B. nur eine Erstreckung von ca. 250° bis 320° besitzt, an einer Schulter 12 des Brennstoffeinspritzventils 1 abstützt. Mit einem von dem ebenen Grundelement 11 aus abgebogenen, axial nachgiebigen Niederhaltebügel 13 liegt der Niederhalter 10 an einer stromabwärtigen Endfläche 14 des Anschlussstutzens 6 an der Brennstoffverteilerleitung 4 im eingebauten Zustand an. Im Bereich des elektrischen Anschlusssteckers 8 ist der Niederhalter 10 unterbrochen, wobei dieser bekannte Niederhalter 10 an sich ein geschlossenes Bügelelement bildet, wie insbesondere die Figur 2 verdeutlicht. Auf diese Weise kann der Niederhalter 10 das Brennstoffeinspritzventil 1 umschließen und ermöglicht trotzdem das Durchragen des elektrischen Anschlusssteckers 8. Der Niederhaltebügel 13 ragt mit seinen federnden Bügeln vom Anschlussstecker 8 weg.

Im Übergangsbereich des elektrischen Anschlusssteckers 8 zur das Brennstoffeinspritzventil 1 zumindest teilweise im Bereich des Zulaufstutzens 7 umhüllenden Kunststoffumspritzung ist am Brennstoffeinspritzventil 1 ein stiftförmiger erhabener Zapfen 15 vorgesehen, der mit einer nutähnlichen Vertiefung oder Ausnehmung 16 am Anschlussstutzen 6 der Brennstoffverteilerleitung 4 korrespondiert. Der in die Ausnehmung 16 ragende Zapfen 15 des Brennstoffeinspritzventils 1 sorgt für eine direkte und damit sehr sichere Verdrehsicherung des Brennstoffeinspritzventils 1 gegenüber der Brennstoffverteilerleitung 4 und für eine sichere Zuordnung der Drehlage des Niederhalters 10 zum Brennstoffeinspritzventil 1. Andererseits ist mit dem Niederhalter 10 eine genauere Ausrichtung des Brennstoffeinspritzventils 1 gegenüber bekannten Niederhaltern mit integrierten Verdrehfixierungen möglich, da die Bauteiltoleranzen des Niederhalters 10 für die Verdrehfixierung durch diese Ausgestaltung entfallen.

Der in der Brennstoffeinspritzvorrichtung gemäß Figur 1 eingesetzte Niederhalter 10 ist in der Figur 2 nochmals als Einzelbauteil gezeigt. Der Niederhalter 10 zeichnet sich dadurch aus, dass sich ausgehend von einem ebenen teilringförmigen Grundelement 11 wenigstens ein abgebogener, axial nachgiebiger Niederhaltebügel 13 aus der Ebene des Grundelements 11 heraus erstreckt. Das Grundelement 11 ist spangenförmig ausgebildet und umgibt das Brennstoffeinspritzventil 1 im Bereich seines zulaufseitigen Endes 3. Bei dem in Figur 2 dargestellten Niederhalter 10 ist das Grundelement 11 flach z.B. mit einer Dicke von ca. 1,5 mm ausgeführt, so dass eine große Auflagefläche an der Schulter 12 vorliegt.

Vom Grundelement 11 erstrecken sich zwei Stege 21 mit vergrößerter Breite weitgehend in axialer Richtung und somit weitgehend senkrecht zur Erstreckungsebene des Grundelements 11. Diese Stege 21 gehen abgeknickt in den eigentlichen axial nachgiebigen Niederhaltebügel 13 über, wobei sich der Niederhaltebügel 13 aus drei wesentlichen Abschnitten zusammensetzt. Der Niederhaltebügel 13 weist ausgehend von den Stegen 21 nur noch eine geringe axiale Ausdehnung auf, die sich durch zwei gleichförmige Schrägabschnitte 22 ergibt. Die Schrägabschnitte 22 gehen in leicht gewölbte Anlageabschnitte 23 über, die letztlich im eingebauten Zustand berührenden Kontakt zur Endfläche 14 des Anschlussstutzens 6 besitzen. Zwischen den Anlageabschnitten 23 ist ein Verbindungsabschnitt 24 geschaffen, der gegenüber den Anlageabschnitten 23 etwas gesenkt ausgeführt ist und dafür sorgt, dass der gesamte Niederhalter 10 geschlossen ist.

Im Unterschied zum zuvor beschriebenen Niederhalter 10 weist ein ebenfalls bekannter Niederhalter 10 gemäß Figur 3 keinen Verbindungsabschnitt 24 auf, so dass insgesamt ein offener Niederhalter 10 vorliegt. Vom Grundelement 11 erstrecken sich wiederum zwei Stege 21 weitgehend in axialer Richtung und somit weitgehend senkrecht zur Erstreckungsebene des Grundelements 11. Die Stege 21 verlaufen bezüglich ihrer Wandungsdicke verdreht gegenüber dem Grundelement 11, wobei der Übergangsbereich 25 nach außen gedreht ist. Die Stege 21 gehen abgeknickt in den eigentlichen axial nachgiebigen Niederhaltebügel 13 über, wobei sich der Niederhaltebügel 13 aus jeweils zwei Abschnitten zusammensetzt. Die Niederhaltebügel 13 weisen ausgehend von den Stegen 21 nur noch eine geringe axiale Ausdehnung auf, die sich durch zwei gleichförmige Schrägabschnitte 22 ergibt. Die Schrägabschnitte 22 gehen in leicht gewölbte Anlageabschnitte 23 über, die letztlich im eingebauten Zustand berührenden Kontakt zur Endfläche 14 des Anschlussstutzens 6 besitzen. Das Grundelement 11 des Niederhalters 10 ist hochkant ausgelegt und besitzt z.B. wiederum eine Wandstärke von ca. 1,5 mm.

In der Figur 4 ist eine erfindungsgemäße Ausführungsform eines Niederhalters 10 dargestellt. Ausgehend von einem hochkant stehenden Grundelement 11 schließen sich auf der Seite des offenen Bereichs 20, der von dem Anschlussstecker 8 des Brennstoffeinspritzventils 1 durchragt wird, zwei Übergangsbereiche 25 an, die von der Blechausrichtung weiter hochkant und dabei aber weitgehend parallel zueinander verlaufen. Ohne Verdrehung gehen die Übergangsbereiche 25 in die zwei Stege 21 über, die ebenfalls weitgehend parallel zueinander ausgerichtet sind und sich aus der Ebene des Grundelements 11 heraus erstrecken. Da keine Verdrehung in den Übergangsbereichen 25 erfolgt, stehen sich die beiden Stege 21 mit ihren Breitseiten dieses Blechabschnitts gegenüber und nicht mit ihren Schnittkanten 27, die beim Herauslösen aus dem Blech entstehen. Am dem Grundelement 11 abgewandten Ende der Stege 21 sind diese jedoch verdreht bzw. um 90° gebogen, z.B. wie in Figur 4 gezeigt nach außen hin. Von diesen umgebogenen Endbereichen der Stege 21 des Niederhaltebügels 13 aus erstrecken sich axial weiter ansteigend zwei gleichförmige Schrägabschnitte 22. Die Schrägabschnitt 22 verlaufen parallel zueinander, wobei sich durch die Drehung nun die Schnittkanten 27 gegenüberstehen, und wieder in Richtung vom offenen Bereich 20 aus gesehen zurück. Die Schrägabschnitte 22 gehen in leicht gewölbte Anlageabschnitte 23 über, die letztlich im eingebauten Zustand berührenden Kontakt zur Endfläche 14 des Anschlussstutzens 6 besitzen und separat voneinander enden. Der Niederhalter 10 besitzt z.B. wiederum eine Wandstärke von ca. 1,5 mm.

Der Niederhalter 10 wird z.B. mittels Stanzen, Erodieren oder Laserschneiden aus Blechen aus Federstahl bzw. Edelstahl (mit einer Dicke von ca. 1,5 mm) herausgelöst und nachfolgend mittels Biegen in die gewünschte Form gebracht.

Eine in dem Grundelement 11 vorgesehene Öffnung 28 kann der Transportaufnahme während des Fertigungsdurchlaufs dienen und hat auf die eigentliche Niederhaltefunktion keinen Einfluss.

## Patentansprüche

1. Niederhalter für eine Brennstoffeinspritzvorrichtung, die wenigstens ein Brennstoffeinspritzventil (1), eine Aufnahmebohrung für das Brennstoffeinspritzventil (1) und einen Anschlussstutzen (6) einer Brennstoffverteilerleitung (4) umfasst, wobei der Niederhalter (10) zwischen einer Schulter (12) des Brennstoffeinspritzventils (1) und einer Endfläche (14) des Anschlussstutzens (6) einspannbar ist, wobei der Niederhalter (10) ein teilringförmiges Grundelement (11) aufweist, von dem sich aus ein axial nachgiebiger Niederhaltebügel (13) erstreckt, der wenigstens zwei Stege (21), zwei Schrägabschnitte (22) und zwei Anlageabschnitte (23) besitzt und wobei das Grundelement (11) als hochkant stehender Teilring ausgeführt ist, dessen Wandstärke der verwendeten Blechdicke entspricht, **dadurch gekennzeichnet, dass** das Grundelement (11) derart in die zwei Stege (21) des Niederhaltebügels (13) übergeht, dass die sich aus der Ebene des Grundelements (11) heraus erstreckenden Stege (21) mit ihren Blechbreitseiten gegenüberstehen und die Stege (21) an ihrem dem Grundelement (11) abgewandten Ende derart gebogen sind, dass von den umgebogenen Endbereichen der Stege (21) aus sich die Schrägabschnitte (22) so erstrecken, dass sich nun die Schnittkanten (27) im Blech gegenüberstehen.

2. Niederhalter nach Anspruch 1, **dadurch gekennzeichnet, dass** das Grundelement (11) des Niederhalters (10) auf die Schulter (12) des Brennstoffeinspritzventils (1) auflegbar ist.

3. Niederhalter nach Anspruch 1 oder 2, **dadurch gekennzeichnet, dass** die Anlageabschnitte (23) des Niederhaltebügels (13) an die Endfläche (14) des Anschlussstutzens (6) anlegbar sind.

4. Niederhalter nach einem der vorhergehenden Ansprüche, **dadurch gekennzeichnet, dass** die durch Biegespannung beanspruchten Flächen der Schrägabschnitte (22) und Anlageabschnitte (23) senkrecht zu den Schnittkanten (27) verlaufen, die beim Herauslösen des Rohlings für den Niederhalter (10) aus dem entsprechenden Blech entstehen.

5. Niederhalter nach einem der vorhergehenden Ansprüche, **dadurch gekennzeichnet, dass** er als Stanz-Biege-Teil ausgeführt ist.

6. Niederhalter nach einem der vorhergehenden Ansprüche, **dadurch gekennzeichnet, dass** das für den Niederhalter (10) verwendete Blech aus Federstahl bzw. Edelstahl besteht.

7. Niederhalter nach Anspruch 4 oder 6, **dadurch gekennzeichnet, dass** der Niederhalter (10) eine Wandungsdicke von ca. 1,5 mm entsprechend der verwendeten Blechdicke aufweist.

8. Niederhalter nach einem der Ansprüche 1 bis 7, **dadurch gekennzeichnet, dass** die zwei Anlageabschnitte (23) des Niederhaltebügels (13) diesen beenden, so dass der Niederhalter (10) offen vorliegt.

9. Niederhalter nach einem der vorhergehenden Ansprüche, **dadurch gekennzeichnet, dass** die Stege (21) an ihren dem Grundelement (11) abgewandten Endbereichen nach außen hin gebogen sind, um von dort in die Schrägabschnitte (22) überzugehen.

## Claims

1. Hold-down member for a fuel injection device which comprises at least one fuel injection valve (1), a receiving bore for the fuel injection valve (1) and a connector (6) for a fuel distribution line (4), wherein the hold-down member (10) is clamped between a shoulder (12) of the fuel injection valve (1) and an end surface (14) of the connector (6), wherein the hold-down member (10) has a partially annular basic element (11) from which an axially flexible hold-down bracket (13) extends, the hold-down bracket (13) having at least two webs (21), two oblique portions (22) and two bearing portions (23), and wherein the basic element (11) is designed as a partial ring which stands on edge and the wall thickness of which corresponds to the plate thickness used, **characterized in that** the basic element (11) merges into the two webs (21) of the hold-down bracket (13) in such a manner that the webs (21) which extend out of the plane of the basic element (11) face each other by the wide plate sides thereof, and the webs (21) are bent at the end thereof which faces away from the basic element (11) in such a manner that the oblique sections (22) extend from the bent-over end regions of the webs (21) such that the cut edges (27) in the plate now face each other.

2. Hold-down member according to Claim 1, **characterized in that** the basic element (11) of the hold-down member (10) can be placed onto the shoulder (12) of the fuel injection valve (1).

3. Hold-down member according to Claim 1 or 2, **characterized in that** the bearing portions (23) of the hold-down bracket (13) can be placed onto the end surface (14) of the connector (6).

4. Hold-down member according to one of the preceding claims, **characterized in that** the surfaces of the oblique portions (22) and bearing portions (23), which surfaces are subjected to bending stress, run perpendicularly to the cut edges (27) which are produced when the blank for the hold-down member (10) is detached from the corresponding plate.

5. Hold-down member according to one of the preceding claims, **characterized in that** it is designed as a punched and bent part.

6. Hold-down member according to one of the preceding claims, **characterized in that** the plate used for the hold-down member (10) consists of spring steel or special steel.

7. Hold-down member according to Claim 4 or 6, **characterized in that** the hold-down member (10) has a wall thickness of approx. 1.5 mm corresponding to the plate thickness used.

8. Hold-down member according to one of Claims 1 to 7, **characterized in that** the two bearing portions (23) of the hold-down bracket (13) end the latter such that the hold-down member (10) is open.

9. Hold-down member according to one of the preceding claims, **characterized in that** the webs (21) are bent outwards at the end regions thereof which face away from the basic element (11) in order to merge from there into the oblique portions (22).

## Revendications

1. Elément de retenue pour un dispositif d'injection de carburant qui comprend au moins une soupape d'injection de carburant (1), un alésage de réception pour la soupape d'injection de carburant (1) et un raccord (6) d'une conduite de distribution de carburant (4), l'élément de retenue (10) pouvant être serré entre un épaulement (12) de la soupape d'injection de carburant (1) et une face de bout (14) du raccord (6), l'élément de retenue (10) présentant un élément de base (11) en forme de bague partielle, depuis lequel s'étend un étrier de retenue (13) flexible axialement, qui possède au moins deux branches (21), deux portions obliques (22) et deux portions d'appui (23), l'élément de base (11) étant réalisé sous forme de bague partielle se tenant sur le chant, dont l'épaisseur de paroi correspond à l'épaisseur de tôle utilisée, **caractérisé en ce que** l'élément de base (11) se prolongé dans les deux branches (21) de l'étrier de retenue (13) de telle sorte que les branches (21) saillant hors du plan de l'élément de base (11) soient en regard avec leurs côtés de tôle larges et les branches (21) sont cintrées à leur extrémité opposée à l'élément de base (11) de telle sorte que les portions obliques (22) s'étendent depuis les régions d'extrémité recourbées des branches (21) de telle sorte que les arêtes de coupe (27) dans la tôle soient à présent en regard.

2. Elément de retenue selon la revendication 1, **caractérisé en ce que** l'élément de base (11) de l'élément de retenue (10) peut être posé sur l'épaulement (12) de la soupape d'injection de carburant (1).

3. Elément de retenue selon la revendication 1 ou 2, **caractérisé en ce que** les portions d'appui (23) de l'étrier de retenue (13) peuvent être appliquées contre la face de bout (14) du raccord (6).

4. Elément de retenue selon l'une quelconque des revendications précédentes, **caractérisé en ce que** les surfaces des portions obliques (22) sollicitées par la contrainte de flexion et des portions d'appui (23) s'étendent perpendiculairement aux arêtes de coupe (27) qui sont obtenues lors de la séparation de l'ébauche de l'élément de retenue (10) et de la tôle correspondante.

5. Elément de retenue selon l'une quelconque des revendications précédentes, **caractérisé en ce qu'**il est réalisé sous forme de pièce estampée-cintrée.

6. Elément de retenue selon l'une quelconque des revendications précédentes, **caractérisé en ce que** la tôle utilisée pour l'élément de retenue (10) se compose d'acier à ressort ou d'acier fin.

7. Elément de retenue selon la revendication 4 ou 6, **caractérisé en ce que** l'élément de retenue (10) présente une épaisseur de paroi d'environ 1,5 mm correspondant à l'épaisseur de la tôle utilisée.

8. Elément de retenue selon l'une quelconque des revendications 1 à 7, **caractérisé en ce que** les deux portions d'appui (23) de l'étrier de retenue (13) terminent celui-ci, de sorte que l'élément de retenue (10) se présente sous forme ouverte.

9. Elément de retenue selon l'une quelconque des revendications précédentes, **caractérisé en ce que** les branches (21) sont cintrées vers l'extérieur au niveau de leurs régions d'extrémité opposées à l'élément de base (11), afin de se prolonger de là dans les portions obliques (22).
